# DEMANDE DE BREVET EUROPEEN

(11) **EP 3 103 601 A1**
(43) Date de publication de la demande: **14.12.2016**
(21) Numéro de dépôt: 15170954.0
(22) Date de dépôt: 08.06.2015
(51) Int. Cl.: B26B 19/14

(54) **TONDEUSE À BARBE AVEC SYSTÈME DE COUPE MONTÉ BASCULANT**

(71) Demandeur: BaByliss Faco sprl, 4020 Wandre (BE)
(72) Inventeur: SMAL, Olivier, 4623 MAGNEE (BE); JULEMONT, Pierre, 4630 SOUMAGNE (BE)
(74) Mandataire: Pronovem

(57) **Abrégé**

La présente invention se rapporte à une tondeuse à barbe comportant une poignée (7) et un système de coupe avec une ou plusieurs têtes de coupe rotatives (1) positionnées sur un bloc (8), lesdites têtes de coupe rotatives comportant une lame mobile (2) et une lame fixe (3), chaque tête étant entourée d'un peigne (4) en forme de couronne, ledit peigne étant réglable en hauteur et permettant de régler, en utilisation, la distance entre lesdites lames et la peau et d'adapter ainsi la coupe des poils de la barbe à la longueur désirée, caractérisée en ce que le bloc comportant les têtes de coupe est monté basculant sur la poignée.

## Description

### Objet de l'invention

La présente invention se rapporte à une tondeuse à barbe comportant une ou plusieurs têtes de coupe rotatives à axe vertical. Le mécanisme de coupe de ces têtes rotatives est équipé d'une lame mobile et d'une lame fixe. Chaque tête de coupe est entourée de peignes en forme de couronne réglables en hauteur. En utilisation, les peignes permettent d'ajuster la distance entre le mécanisme de coupe et la peau et d'ajuster ainsi la longueur de coupe de la barbe. Les têtes de coupe de la tondeuse selon l'invention sont positionnées dans un bloc monté basculant sur une poignée ce qui permet, dans certaines limites, d'adapter automatiquement la surface de contact des peignes avec la peau sans modifier la position de la poignée.

### Etat de la technique

Les tondeuses à barbe de l'état de la technique présentent actuellement des lames mobiles et fixes linéaires dont le fonctionnement est basé sur un mouvement de va-et-vient de la lame mobile par rapport à la lame fixe. Ce type de tondeuse est généralement équipé d'un peigne permettant de régler la longueur de coupe de la barbe. De telles tondeuses de barbe sont par exemple divulguées dans US D 698084, US 6978547, US D 486267, EP 2 766 153 A1, US D 363809, US 2013/0042487, US 7076878, US D 521683 ...

Il existe bien entendu des rasoirs à têtes rotatives multiples qui permettent de se raser de très près, ceux-ci ne peuvent cependant servir pour tailler une barbe. Les rasoirs ne possèdent pas de peignes pour régler la distance entre le mécanisme de coupe et la peau. A notre connaissance, il n'existe cependant pas dans l'état de la technique de tondeuse à barbe avec des têtes rotatives.

Les tondeuses de l'état de la technique présentent une ligne de coupe droite au niveau de l'intersection des dents mobiles et des dents fixes. Elles ont l'inconvénient de tailler les poils différemment selon le sens de la tonte car les poils de barbe sont le plus souvent inclinés dans une direction vu qu'ils ne poussent presque jamais perpendiculairement à la peau. C'est ainsi que le résultat de tonte avec ces tondeuses est très différent selon le sens de déplacement sur la barbe à tailler.

Les têtes de coupe entourées d'un peigne en forme de couronne et insérées dans un bloc monté basculant ne sont pas connues de l'état de la technique.

### Buts de l'invention

La présente invention vise à fournir une tondeuse à barbe avec une ou plusieurs têtes rotatives à axe vertical entourées de peignes en forme de couronne et de longueur ajustable permettant de régler la hauteur de coupe de la barbe, la tondeuse comportant un bloc dans lequel sont positionnées les têtes de coupe. Le bloc est monté basculant sur la poignée.

### Résumé de l'invention

La présente invention divulgue une tondeuse à barbe comportant une poignée et un système de coupe avec une ou plusieurs têtes de coupe rotatives positionnées sur un bloc, lesdites têtes de coupe rotatives comportant une lame mobile et une lame fixe, chaque tête étant entourée d'un peigne en forme de couronne, ledit peigne étant réglable en hauteur et permettant de régler, en utilisation, la distance entre lesdites lames et la peau et d'adapter ainsi la coupe des poils de la barbe à la longueur désirée, caractérisée en ce que le bloc comportant les têtes de coupe est monté basculant sur la poignée.

Les modes d'exécution préférés de l'invention comportent au moins une, ou une combinaison quelconque appropriée des caractéristiques suivantes :
- la tondeuse comportant le réglage en hauteur des peignes est effectué par une molette se trouvant sur le capot ;
- le bloc comportant les têtes de coupe est monté sur un point d'appui en forme de sphère ;
- le bloc comportant les têtes de coupe est monté sur une rotule ;
- le point d'appui est monté sur ressort ;
- le bloc avec les têtes de coupe comporte un moyen de rappel vers sa position d'équilibre ;
- la tondeuse comporte une, deux ou trois têtes rotatives ;
- le peigne permet le réglage d'une distance entre le mécanisme de coupe et la peau compris entre 0 et 20 mm, de préférence entre 1 et 15 mm, et de manière particulièrement préférée entre 2 et 12 mm avec une précision de 0,5 mm .

### Brève description des figures

La figure 1 représente une vue de profil de la tondeuse à barbe selon l'invention avec un bloc comportant les têtes de coupe. Le bloc est monté basculant sur la poignée.

La figure 2 représente une vue de face de la tondeuse à barbe selon l'invention avec un bloc comportant les têtes de coupe. Les pointillés et les flèches représentent les mouvements possibles.

La figure 3 représente une tondeuse à barbe selon l'invention en trois dimensions. Elle comporte trois têtes rotatives agencées dans un bloc monté basculant sur la poignée.

La figure 4 représente schématiquement le mécanisme de réglage de la hauteur des peignes avec une molette située sur le bloc basculant.

La figure 5 représente une vue de détail du réglage de la hauteur de coupe et du mécanisme de coupe.

### Liste des symboles de référence

1. Tête rotative circulaire à axe vertical
2. Lame mobile
3. Lame fixe
4. Peigne en forme de couronne entourant la tête de coupe
5. Capot
6. Molette
7. Poignée
8. Bloc comportant les têtes de coupe
9. Point d'appui
10. Moyen de rappel vers une position d'équilibre.
11. Ressort

### Description détaillée de l'invention

Contrairement aux tondeuses de barbe de l'état de la technique, la tondeuse selon la présente invention présente une ou plusieurs têtes rotatives circulaires 1 à axe vertical, entourées de peignes 4 en forme de couronne dont la hauteur est réglable au demi millimètre près. Ce réglage peut être manuel ou motorisé (non représenté). Cette tondeuse permet un déplacement en arcs de cercles sur la barbe tout comme un rasoir à têtes rotatives. Ce type de mouvement a l'avantage d'entamer la taille des poils par tous les côtés, quelle que soit l'inclinaison de ceux-ci par rapport à la peau, ce qui a pour résultat une taille uniforme de la barbe.

Le mouvement des peignes 4 redresse les poils qui finissent par pénétrer de l'extérieur vers l'intérieur via l'espace laissé entre deux dents dans la zone de taille. La forme particulière des dents du peigne 4, qui s'affinent progressivement vers la pointe, permet une pénétration facile des poils de barbe vers l'élément de tonte composé d'une lame fixe 3 et d'une lame mobile 2.

La lame fixe 3 comporte des entailles radiales, ce qui favorise également la pénétration des poils dans le mécanisme de coupe.

La hauteur des peignes téléscopiques 4 peut être réglée approximativement entre 0 et 15 mm, de préférence entre 0 et 12 mm, et de manière particulièrement préférée entre 0 et 10 mm. Les peignes sont donc presque complétement escamotables dans le capot 6 pour occuper moins d'espace lors du rangement de la tondeuse.

Les têtes de coupe 1 sont positionnées sur un bloc 8 monté basculant sur la poignée 7. Le point de contact entre la poignée 7 et le bloc 8 est constitué d'un point d'appui permettant un basculement dans toutes les directions. Le point d'appui 9 peut prendre plusieurs formes comme une sphère ou une rotule montée sur ressort. Le basculement de ce bloc 8 dans toutes les directions d'environ 20° à 30° permet une adaptation améliorée à l'angle du visage abordé par la tondeuse.

Le bloc 8 avec les têtes de coupe 1 comporte également un moyen de rappel vers sa position d'équilibre comme un ressort par exemple.

Le bloc 8 peut également être équipé d'un système d'amortissement permettant un contact plus doux avec la peau.

Le réglage en hauteur des peignes 4 est effectué par une molette 6 se trouvant sur le bloc 8. Le capot 5 comporte un espace libre en dessous de la molette 6 pour permettre l'enlèvement de celui-ci pour un rinçage à l'eau.

## Revendications

1. Tondeuse à barbe comportant une poignée (7) et un système de coupe avec une ou plusieurs têtes de coupe rotatives (1) positionnées sur un bloc (8), lesdites têtes de coupe rotatives comportant une lame mobile (2) et une lame fixe (3), chaque tête étant entourée d'un peigne (4) en forme de couronne, ledit peigne (4) étant réglable en hauteur et permettant de régler, en utilisation, la distance entre lesdites lames (2,3) et la peau et d'adapter ainsi la coupe des poils de la barbe à la longueur désirée, **caractérisée en ce que** le bloc (8) comportant les têtes de coupe (1) est monté basculant sur la poignée (7).

2. Tondeuse à barbe selon la revendication 1, **caractérisée en ce que** le réglage en hauteur des peignes (4) est effectué par une molette (6) se trouvant sur le capot (5).

3. Tondeuse à barbe selon l'une quelconque des revendications précédentes, **caractérisée en ce que** le bloc (8) comportant les têtes de coupe (1) est monté sur un point d'appui en forme de sphère (9).

4. Tondeuse à barbe selon l'une quelconque des revendications précédentes, **caractérisée en ce que** le bloc (8) comportant les têtes de coupe (1) est monté sur une rotule.

5. Tondeuse à barbe selon l'une quelconque des revendications précédentes, **caractérisée en ce que** le point d'appui est monté sur ressort (11).

6. Tondeuse à barbe selon l'une quelconque des revendications précédentes, **caractérisée en ce que** le bloc (8) avec les têtes de coupe (1) comporte un moyen de rappel vers sa position d'équilibre (10).

7. Tondeuse à barbe selon l'une quelconque des revendications précédentes, **caractérisée en ce que** ladite tondeuse comporte une, deux ou trois têtes rotatives.

8. Tondeuse à barbe selon l'une quelconque des revendications précédentes, **caractérisée en ce que** ledit peigne (4) permet le réglage d'une distance entre le mécanisme de coupe et la peau compris entre 0 et 20 mm, de préférence entre 1 et 15 mm, et de manière particulièrement préférée entre 2 et 12 mm avec une précision de 0,5 mm.
